# FASCICULE DE BREVET EUROPEEN

(11) **EP 0 126 507 B1**
(45) Date de publication et mention de la délivrance du brevet: **30.09.1987**
(21) Numéro de dépôt: 84200656.1
(22) Date de dépôt: 08.05.1984
(51) Int. Cl.: E01C 5/06

(54) **Elément de pavage en béton**
Pflasterelement aus Beton
Concrete paving element

(30) Priorité: 18.05.1983 CH 2696/83
(43) Date de publication de la demande: 28.11.1984
(73) Titulaire: CORNAZ & FILS S.A. Fabrique de Produits en Ciment, CH-1165 Allaman (CH)
(72) Inventeur: Cornaz, Michel, CH-1165 Allaman (CH)
(74) Mandataire: Meylan, Robert Maurice

## Description

La présente invention a pour objet un élément de pavage en béton, dont la forme de base est polygonale, décomposable en plusieurs polygones semblables et égaux, présentant des rainures divisant l'élément, sur une partie de son épaisseur, en plusieurs parties présentant chacune l'aspect d'un pavé individuel, un espace subsistant entre le pourtour de l'élément et au moins une partie des pavés.

De tels éléments de pavage sont utilisés pour obtenir, au moyen d'éléments en béton, l'aspect d'un pavage traditionnel obtenu au moyen de pavés en pierre. On connaît de tels éléments de forme carrée divisés par quatre rainures en neuf pavés carrés. Un pavage réalisé au moyen de ces éléments présente un aspect géométrique très régulier, tous les pavés étant identiques et parfaitement alignés, de telle sorte qu'un tel pavage ne rappelle que très peu un pavage traditionnel.

On connaît également des éléments de pavage constitués de plusieurs hexagones réguliers sur chacun desquels est formé un pavé rond (DE-A-2 500 970). Le pavage obtenu est très régulier et ne rappelle pas du tout un pavage naturel.

Selon une autre exécution (DE-A-2 852 474), un élément rectangulaire est divisé par des rainures en plusieurs pavés ou rectangulaires. Ce document suggère d'exécuter des pavés individuels de formes et/ou de grandeurs différentes, mais ne donne aucun exemple d'exécution.

On a également proposé d'utiliser des éléments rectangulaires divisés en deux parties inégales que l'on dispose tantôt dans une direction tantôt dans une autre direction perpendiculaire à la première. Un tel pavage présente également une régularité qui est étrangère à un pavage traditionnel.

On a également proposé de réaliser des pavages en arc de cercle au moyen de dalles divisées en environ vingt cinq pavés individuels disposés en arc de cercle. De telles dalles sont relativement grandes et peu commodes à poser. Le raccordement entre les dalles se fait au moyen de pavés en forme de losange peu naturelle. En outre, les espaces entre les pavés sont très réguliers, car le moulage ne permet pas de réaliser des rainures d'une largeur inférieure à 8 mm et une largeur supérieure rend le pavage peu confortable.

On connaît également des pavages en arc de cercle réalisés au moyen de trois types d'éléments différents en arc de cercle divisés en trois, respectivement en deux parties inégales, mais malgré ces inégalités, le pavage obtenu présente une régularité et des alignements totalement étrangers à un pavage traditionnel.

Le but de la présente invention est de rompre l'alignement de tels pavages, c'est-à-dire d'obtenir un désalignement apparent, tel qu'on le trouve dans des pavages traditionnels.

A cet effet, l'élément de pavage selon l'invention présente une forme de base décomposable en trois polygones semblables et égaux dont deux sont alignés de manière à constituer une figure allant d'une forme en T à une forme en L, et qu'il est divisé par lesdites rainures en trois pavés de même forme générale, mais dont deux au moins ont des dimensions différentes et par le fait que la distance entre le bord de l'élément et au moins une partie d'au moins d'un des pavés est inférieure à la moitié de la largeur moyenne des rainures, et par le fait que le milieu de la rainure séparant deux pavés ne coïncide pas avec le côté commun aux deux polygones composant l'élément de pavage et se trouvant dans la zone de cette rainure.

En faisant varier la position des rainures, on obtient des éléments différents les uns des autres non seulement par la dimension de leur pavé, mais également par la position des rainures et la distance entre certains bords de l'élément et le bord des pavés. En disposant ces éléments les uns à côté des autres, imbriqués les uns dans les autres, même si ceux-ci ont exactement la même forme, non seulement l'alignement des pavés individuels est rompu, mais également l'alignement des rainures et de plus les rainures n'ont pas toujours la même largeur, certaines rainures présentant une largeur sensiblement inférieure à 8 mm, étant donné qu' à- la jonction de deux éléments on trouve des pavés dont la distance au bord de l'élément est inférieure à la demi largeur d'une rainure, c'est-à-dire inférieure à 4 mm environ. L'aspect d'un tel pavement est très proche de celui d'un pavement traditionnel en raison de l'irrégularité et des désalignements obtenus.

Le pavement peut être réalisé soit au moyen d'éléments de forme absolument identique, soit au moyen d'éléments de formes différentes et complémentaires. Particulièrement, la forme en T peut être symétrique ou asymétrique.

La forme générale du pavé individuel peut être carrée, ronde ou en forme de tonneau, la forme des trois polygones de base étant choisie de manière à s'adapter à la forme du pavé, c'est-à-dire de manière à ne pas avoir de trop grands espaces entre les pavés, d'un élément à l'autre.

L'invention a également pour objet un pavement obtenu au moyen des éléments selon l'invention.

Le dessin annexé représente, à titre d'exemple, quelques formes d'exécution de l'élément de pavage selon l'invention.
La figure 1 représente une vue en plan d'un élément en T selon une première forme d'exécution.
La figure 2 est une vue en élévation de ce même élément.
La figure 3 est une vue en perspective de ce même élément.
La figure 4 est une vue en plan d'un élément en T selon une seconde forme d'exécution.
La figure 5 est une vue en élévation de l'élément selon la seconde forme d'exécution.
La figure 6 est une vue en perspective de l'élément selon la seconde forme d'exécution.
La figure 7 illustre une partie de pavage réalisée au moyen d'éléments selon la première forme d'exécution.
La figure 8 représente une partie de pavage réalisé au moyen d'une variante d'exécution de l'élément selon la première forme d'exécution.
La figure 9 est une vue en plan d'une variante d'exécution de l'élément représenté aux figures 4, 5 et 6.
La figure 10 est une coupe partielle selon X-X de la figure 9.
La figure 11 est une coupe partielle selon XI-XI de la figure 9.

L'élément de pavage représenté aux figures 1 à 3 est en forme de T asymétrique. Il est décomposable en trois carrés identiques comme indiqué par les lignes en pointillés a et b. Ces carrés ont par exemple 10 cm de côté. L'élément est divisé en trois parties par deux rainures 1 et 2 de largeur irrégulière qui s'étendent sur la moitié de l'épaisseur de l'élément et ne coïncident pas avec les lignes a et b. La rainure 1 est située à gauche de la ligne a dans l'exemple représenté, mais elle pourrait être également située à droite de cette ligne a. Quant à la rainure 2, plus précisément le milieu de cette rainure 2, elle peut être décalée, soit au-dessus soit au-dessous de la ligne b. Les

. deux rainures 1 et 2 divisent l'élément de pavage, sur la moitié de son épaisseur, en trois pavés 3, 4 et 5 de forme générale rectangulaire, respectivement carrée pour le pavé 5, dont les côtés sont constitués par des lignes irrégulières imitant la forme d'un pavé cubique en pierre taillée. En outre, la distance entre le pourtour de l'élément de pavage, plus précisément de sa base 6, et le bord des pavés est variable et sur plusieurs côtés inférieure à la moitié de la largeur minimale des rainures 1 et 2. La largeur minimale des rainures 1 et 2 étant de 8 mm pour des raisons techniques de fabrication, il est ainsi possible d'avoir des rainures largeur inférieure entre deux pavés voisins appartenant à deux éléments différents, ce qui permet de se libérer de cette condition de largeur minimale de 8 mm et d'avoir une grande diversité dans la largeur des rainures, diversité que l'on trouve dans les pavements traditionnels en pierres.

La surface des pavés peut être irrégulière pour donner l'aspect d'une roche brisée ou délitée (figure 3). Elle peut être aussi arrondie pour lui donner l'aspect d'un galet ou d'un pavé usé (figure 6).

La figure 7 représente un exemple de pavage réalisé au moyen d'éléments selon les figures 1 à 3, mais présentant des pavés différents. On voit par exemple que l'un des éléments présente deux pavés 8 et 9 de formes rectangulaires accentuées et très différentes, ces pavés étant séparés par une rainure 10 pratiquement oblique par rapport au bord de l'élément. La seconde rainure 11 est pratiquement totalement en-dessous de la ligne b. La diversité des formes des pavés, l'inégalité des rainures et le désalignement de celles-ci donnent au pavage un aspect qui ne distingue pratiquement pas de celui d'un pavage traditionnel en pierres taillées.

Une seconde forme d'exécution d'élément de pavage selon l'invention est representée aux figures 4 à 6. Cet élément, également en forme de T, symétrique, est décomposable en trois hexagones identiques comme ceci est indiqué par les lignes en pointillé c, d et e. Ces hexagones ont six côtés égaux. L'élément est découpé jusqu'à mi-hauteur en trois pavés 12, 13 et 14 de forme approximativement ovale s'inscrivant approximativement dans chacun des hexagones en laissant subsister des rainures 15, 16 et 17 entre les pavés et des zones libres telles que 18 entre les pavés et le pourtour de la base 19 de l'élément. Les trois pavés, 12, 13 et 14 ont des dimensions et des formes généralement différentes qui peuvent varier à l'infini. Dans l'exemple représenté le pavé 12 est plus grand que le pavé 13 et déborde sur l'hexagone supportant le pavé 13, de telle sorte que la rainure 15 est déportée par rapport à l'axe de symétrie de l'élément. Le pavé 12 déborde également sur l'hexagone portant le pavé 14, de telle sorte que la rainure 17 se trouve déportée par rapport au côté commun d des hexagones. Comme pour la première forme d'exécution, il est possible de fabriquer facilement un certain nombre d'éléments de pavage différents et de les assembler en les mélangeant comme pour le pavage représenté à la figure 7. On obtient alors un pavement semblant être constitué de pavés ou galets ovales en pierres naturelles de différentes dimensions et de formes variables sans alignement rigoureux des pavés et des espaces séparant ces pavés.

Une variante d'exécution de l'élément de pavage décrit ci-dessus est représentée aux figures 9, 10 et 11. La forme de base de l'élément de pavage est identique à celle de l'élément représenté à la figure 4, c'est-à-dire composée de trois hexagones non réguliers, mais à deux axes de symétrie orthogonaux, disposés en T. Les angles . 20, 21, 22, 23, 24 et 25, c'est-à-dire les angles les plus petits du pourtour, sont toutefois coupés, de telle sorte que l'on n'a plus d'angle vif. L'élément est constitué de trois pavés 26, 27, 28 de forme ovale ou ovoïde irrégulière et de grandeurs différentes. Les pavés présentent une partie centrale plane 29 rappelant un pavé galet usé et une partie périphérique arrondie 30. Dans les angles rentrants du pourtour sont en outre prévues des échancrures 31, 32 et 33. Le pourtour de l'élément suit ainsi de plus près le contour des pavés. Les éléments sont posés sur un lit de sable fin non gélif. Les trous subsistant entre les éléments du fait des angles coupés et des échancrures sont remplis avec un sable de colmatage argileux. Une certaine quantité de sable pénètre également dans les rainures 34 de telle sorte que l'aspect final du pavement est celui d'un pavement en galets sur lit de sable.

De la même manière il serait possible de réaliser des pavés ronds disposés dans des hexagones réguliers ou des pavés en forme de tonneau. De manière générale, les rainures peuvent diviser le pavé sur une hauteur variant de la moité au tiers de son épaisseur.

En partant des éléments de pavage décrits ci-dessus il est possible de réaliser un pavage en arc de cercle. En partant par exemple de l'élément représenté à la figure 1 et en donnant une certaine courbure aux côtés parallèles à la ligne b, il est possible de réaliser un pavage tel que représenté à la figure 8.

## Revendications

1. Elément de pavage en béton, dont la forme de base est polygonale, décomposable en plusieurs polygones semblables et égaux, présentant des rainures (1, 2) divisant l'élément, sur une partie de son épaisseur, en plusieurs parties (3, 4, 5) présentant chacune l'aspect d'un pavé individuel, un espace subsistant entre le pourtour et au moins une partie des pavés, caractérisé par le fait qu'il présente une forme de base décomposable en trois polygones semblables et égaux dont deux sont alignés de manière à constituer une figure allant d'une forme en T à une forme en L, et qu'il est divisé par lesdites rainures (1, 2 ; 15, 16, 17) en trois pavés de même forme générale, mais dont deux au moins ont des dimensions différentes, par le fait que la distance entre le bord de l'élémenf et au moins une partie d'au moins d'un des pavés est inférieure à la moitié de la largeur moyenne des rainures et par le fait que le milieu de la rainure séparant deux pavés ne coïncide pas avec le côté commun (a, b) aux deux polygones composant l'élément de pavage et se trouvant dans la zone de cette rainure.

2. Elément de pavage selon la revendication 1 caractérisé par le fait que les polygones qui le composent sont des carrés (3, 4, 5) et que les pavés sont approximativement rectangulaires.

3. Elément de pavage selon la revendication 1 caractérisé par le fait que les polygones qui le composent sont des hexagones réguliers et que les pavés ont une forme approximativement ronde.

4. Elément de pavage selon la revendication 1, caractérisé par le fait que les polygones qui le composent sont des hexagones irréguliers à quatre côtés égaux et que les pavés (12, 13, 14) ont une forme approximativement ovale ou en tonneau.

5. Elément de pavage en forme de T selon la revendication 2, caractérisé par le fait que les côtés parallèles à la rainure commune (b) aux trois pavés sont constitués par des arcs de cercle.

6. Elément de pavage en forme de T selon la revendication 4, caractérisé par le fait que les angles (20 à 25) du polygone de base correspondant aux extrémités des branches du T sont coupés et que des échancrures (31, 32, 33) sont . prévues entre les pavés individuels (26, 27, 28).

7. Pavement réalisé au moyen d'éléments selon la revendication 1, en forme de T, caractérisé par le fait que tous les éléments sont de forme identique.

8. Pavement réalisé au moyen d'éléments selon la revendication 1, en forme de T, caractérisé par le fait qu'il est composé d'éléments d'au moins deux formes différentes.

## Claims

1. A concrete paving element of polygonal basic configuration adapted to be decomposed into several similar and equal polygons, provided with grooves (1, 2) dividing the element on one portion of its thickness into several portions (3, 4, 5) having each the appearance of a separate paving-stone, a gap being left between the periphery and at least one portion of the paving- stones, characterised in that it has a base configuration adapted to be decomposed into three similar and equal polygons of which two are aligned to constitute a figure ranging from a T-shape to an L-shape, and that it is divided by said grooves (1, 2 ; 15, 16, 17) into three paving stones having the same general shape but different dimensions for at least two of them, in that the distance between the edge of the element and at least one portion of at least one of the paving stones is inferior to half the average width of the grooves, and that the middle of the groove formed between two adjacent paving stones is not coincident with the common side (a, b) of the two polygons constituting the paving element and lies in the area of said groove.

2. The paving element of Claim 1, characterised in that the polygons constituting said element consist of squares (3, 4, 5) and that the paving stones are substantially rectangular.

3. The paving element of Claim 1, characterised in that the polygons constituting said element are regular hexagons and that the paving stones have a substantially round shape.

4. The paving element of Claim 1, characterised in that the polygons constituting said paving element are irregular hexagons with four equal sides and that the paving stones have a substantially oval or barrel shape.

5. The T-shaped paving element of Claim 2, characterised in that the sides parallel to the common groove (b) of the three paving stones consist of circular arcs.

6. The T-shaped paving element of Claim 4, characterised in that the corners (20-25) of the - base polygon corresponding to the ends of the arms of the T are bevelled and that notches (31, 32, 33) are formed between the separate paving stones (26, 27, 28).

7. A pavement made of T-shaped elements as claimed in Claim 1, characterised in that all said elements have the same configuration.

8. A pavement made of T-shaped elements as claimed in Claim 1, characterised in that it consists of elements having at least two different configurations.

## Patentansprüche

1. Pflasterelement aus Beton, dessen Basisform vieleckig ist und in mehrere ähnliche oder gleiche Vielecke zerlegbar ist und welches Nuten (1, 2) aufweist, die das Element auf einem Teil seiner Dicke in mehrere Teile (3, 4, 5) teilen, von denen jeder das Aussehen eines einzelnen Pflastersteines hat, wobei ein Zwischenraum zwischen dem Umfang und wenigstens einem Teil der Pflastersteine besteht, dadurch gekennzeichnet, dass es eine in drei ähnliche oder gleiche Vielecke zerlegbare Basisform aufweist, von denen zwei so aufeinander ausgerichtet sind, dass sie eine von einer T-Form bis zu einer L-Form gehende Figur bilden, und dass es durch diese Nuten (1, 2 ; 15, 16, 17) in drei Pflastersteine von derselben allgemeinen Form aufgeteilt ist, von denen jedoch wenigstens zwei verschiedene Ab- . messungen haben, dass ferner der Abstand zwischen dem Rand des Elementes und wenigstens einem Teil wenigstens eines der Pflastersteine geringer ist als die Hälfte der mittleren Breite der Nuten und dass die Mitte der Nut zwischen zwei Pflastersteinen nicht mit der gemeinsamen Seite (a, b) von zwei Vielecken zusammenfällt, die das Pflasterelement bilden und sich im Bereich dieser Nut befinden.

2. Pflasterelement nach Anspruch 1, dadurch gekennzeichnet, dass die Vielecke, welche es bilden, Quadrate (3, 4, 5) sind und dass die Pflastersteine nahezu rechteckig sind.

3. Pflasterelement nach Anspruch 1, dadurch gekennzeichnet, dass die Vielecke, welche es bilden, regelmässige Sechsecke sind und dass die Pflastersteine eine nahezu runde Form haben.

4. Pflasterelement nach Anspruch 1, dadurch gekennzeichnet, dass die Vielecke, welche es bilden, unregelmässige Sechsecke mit vier gleichen Seiten sind und dass die Pflastersteine eine nahezu ovale oder tonnenartige Form haben.

5. Pflasterelement in T-Form nach Anspruch 2, dadurch gekennzeichnet, dass die parallelen Seiten an der gemeinsamen Nut (b) von drei Pflastersteinen aus Kreisbögen gebildet sind.

6. Pflasterelement in T-Form nach Anspruch 4, dadurch gekennzeichnet, dass die Winkel (20 bis 25) des Basisvieleckes an den Enden der T-Arme geschnitten sind und dass Ausschnitte (31, 32, 33) zwischen den einzelnen Pflastersteinen (26, 27, 28) vorgesehen sind.

7. Pflasterung aus Elementen nach Anspruch 1 in T-Form, dadurch gekennzeichnet, dass alle Elemente von gleicher Form sind.

8. Pflasterung aus Elementen nach Anspruch 1 in T-Form, dadurch gekennzeichnet, dass sie aus Elementen von wenigstens zwei verschiedenen Formen zusammengesetzt ist.
